# EUROPÄISCHE PATENTSCHRIFT

(11) **EP 0 575 394 B1**
(45) Veröffentlichungstag und Bekanntmachung des Hinweises auf die Patenterteilung: **28.06.1995**
(21) Anmeldenummer: 92906016.8
(22) Anmeldetag: 10.03.1992
(51) Int. Cl.: B65D 21/02

(54) **BEHÄLTERANORDNUNG**
CONTAINER ARRANGEMENT
DISPOSITION DE BACS

(30) Priorität: 15.03.1991 DE 4108373
(43) Veröffentlichungstag der Anmeldung: 29.12.1993
(73) Patentinhaber: PEBRA GmbH Paul Braun, i.K., 73704 Esslingen (DE)
(72) Erfinder: BATIC, Marco, D-73776 Altbach (DE)
(74) Vertreter: Wolf, Eckhard, Dr.-Ing.
(86) Internationale Anmeldenummer: EP9200521
(87) Internationale Veröffentlichungsnummer: WO9216419

(56) Entgegenhaltungen:
- CH-A- 517 623
- CH-A- 572 418
- FR-A- 1 309 970
- FR-A- 2 219 884
- FR-A- 2 223 248
- GB-A- 964 930
- US-A- 2 773 624
- US-A- 2 960 134

## Beschreibung

Die Erfindung betrifft eine Behälteranordnung gemäß dem Oberbegriff des Anspruchs 1, wie sie z.B. aus der CH-A-572 418 bekannt ist.

Im Materialfluß von Industrieunternehmen werden Werkstücke häufig in Behältern zugeliefert, zwischengelagert und an den jeweiligen Arbeitsplatz gebracht. Für Transport- und Lagerzwecke müssen diese Behälter unter Bildung von Behälteranordnungen stapelbar und daher im Bereich ihrer Unter- und Oberkanten mit Stapelrändern versehen sein. Die bekannten Stapelränder sind rundumlaufend ausgebildet, wobei die Oberkante des Behälters zugleich eine Abstützkante für den darüber befindlichen Stapelbehälter bildet. In Anpassung an die übliche Palettengröße sind die Stapelbehälter meist als Flachbehälter mit einer Grundfläche von 1.200 x 800 mm ausgebildet, wobei aus Festigkeitsgründen bisher ausschließlich Behälter aus Metall (Stahl oder Aluminium) verwendet wurden. Dabei wurde als nachteilig empfunden, daß die Behälter relativ schwer sind, oft schwerer als das von ihnen aufzunehmende Transportgut. Um diesen Nachteil zu vermeiden, wurde bereits vorgeschlagen, die Behälter überwiegend aus Kunststoff herzustellen, der jedoch bei den gegebenen Abmessungen mit Metall- oder Holzteilen verstärkt werden mußte.

Ausgehend hiervon liegt der Erfindung die Aufgabe zugrunde, eine Behälteranordnung mit übereinander stapelbaren Behältern aus Kunststoff zu entwickeln, die trotz dünnwandiger und daher leichter Bauweise relativ hohe Stapel- und Transportlasten aufzunehmen vermag.

Zur Lösung dieser Aufgabe wird die im Patentanspruch 1 angegebene Merkmalskombination vorgeschlagen. Weitere vorteilhafte Ausgestaltungen und Weiterbildungen der Erfindung ergeben sich aus den abhängigen Ansprüchen.

Die Erfindung geht vor allem von den Gedanken aus, daß bei dünnwandigen Kunststoffbehältern mit großer Grundfläche zusätzliche Vorkehrungen erforderlich sind, um die beim Transport auftretenden hohen Stapel- und Transportlasten aufnehmen zu können und um unzulässige Durchbiegungen und Verbindungen bei ungleichmäßiger Belastung zu vermeiden. Um dies zu erreichen, wird gemäß der Erfindung vorgeschlagen, daß auf der Behälterinnenseite im Bereich der Behälterecken im wesentlichen senkrecht über den Behälterboden überstehende Traglastsäulen im Kunststoffmaterial des Behälters einstückig integriert sind, deren unteres Ende mit dem Behälterboden verbunden ist und deren obere Stirnflächen im Abstand unter der Behälteroberkante angeordnet ist und eine Auflagefläche für einen weiteren, von oben mit seinem Boden in das Behälterinnere eingreifenden Behälter bildet. Gemäß einer bevorzugten Ausgestaltung der Erfindung ist auf der Behälterinnenseite mindestens einer Seitenwand im Abstand von den Behälterecken eine weitere, im wesentlichen senkrecht über den Behälterboden überstehende Traglastsäule im Kunststoffmaterial des Behälters einstückig integriert, deren unteres Ende mit dem Behälterboden verbunden ist und deren obere Stirnflächen im Abstand unter der Behälteroberkante angeordnet ist und eine zusätzliche Auflagefläche für den weiteren, von oben mit seinem Boden in das Behälterinnere eingreifenden Behälter bildet. Zweckmäßig sind die weiteren Traglastsäulen in zwei einander gegenüberliegenden Breitseitenwänden des im Grundriß im wesentlichen rechteckigen Behälters vorzugsweise mittig angeordnet.

Eine weitere vorteilhafte Ausgestaltung der Erfindung sieht eine in den Behälterboden außenseitig eingeformte, nach unten und nach außen offen umlaufende konkave Stapelstufe vor, deren Höhe etwas größer als der Abstand zwischen Behälteroberkante und Traglastsäulenstirnfläche ist und deren Tiefe etwa der Seitenwandstärke entspricht. Aus Materialersparnisgründen kann auf der Behälterinnenseite eine der Stapelstufe entsprechende umlaufende konvexe Bodenrandstufe angeordnet sein. Die Traglastsäulen sollten mindestens eine der Seitenwandstärke entsprechende Dicke aufweisen, wobei sich eine der Tiefe der Bodenrandstufe entsprechende Dicke als besonders zweckmäßig erwiesen hat.

Weiter ist darauf zu achten, daß die relativ dünnwandigen Behälterseitenwände vor allem im Eckenbereich ausreichend formstabil sind, um Verwindungen oder Durchbiegungen zu vermeiden. Um dies zu erreichen, wird gemäß der Erfindung vorgeschlagen, daß die im Eckenbereich angeordneten Traglastsäulen zum Behälterinneren hin eine schräg zu den benachbarten Seitenwänden ausgerichtete, vorzugsweise ebene Begrenzungsfläche aufweisen. Zweckmäßig bilden die Traglastsäulen ein in die zylindrisch abgerundeten Ecken eingeformtes Zylindersegment. Eine weitere Verbesserung in dieser Hinsicht wird dadurch erzielt, wenn die im Bereich der Seitenwände angeordneten weiteren Traglastsäulen einen sich zum Behälterinneren hin verjüngenden trapezförmigen oder teilkreisförmigen Querschnitt aufweisen.

Mit den erfindungsgemäßen Maßnahmen wird erreicht, daß die Stapel- und Transportkräfte ausschließlich über die Traglastsäulen nach unten geleitet werden, während die Seitenwände aufgrund des bestehenden Formschlusses überwiegend Querlasten aufzunehmen haben, wobei die Traglastsäulen zusätzlich die Funktion von Verstärkungsrippen innerhalb der Seitenwände übernehmen. Die Seitenwände und die Bodenflächen können dadurch verhältnismäßig dünnwandig ausgebildet werden. Die in diesem Zusammenhang angestellten Untersuchungen haben gezeigt, daß die Seitenwandstärke gleichwohl größer als, vorzugsweise doppelt so groß wie die Bodenwandstärke gewählt werden sollte. Bei einer Grundfläche von etwa 1 m² und einer Seitenwandhöhe von 10 bis 20 cm hat sich eine Bodenwandstärke von 2 bis 4 mm und eine Seitenwandstärke von 4 bis 8 mm auch für große aufzunehmende Nutzlasten als ausreichend erwiesen.

Die erfindungsgemäßen Traglastsäulen erfüllen nur dann ihre Funktion, wenn sie senkrecht übereinanderstehen. Wenn man berücksichtigt, daß die Seitenwände der aus Kunststoff, vorzugsweise im RIM-Verfahren (Reaction Injection Molding) hergestellten Behälter eine Entformschräge aufweisen müssen, kommen die Traglastsäulen nur bei relativ niedrigen Seitenwandhöhen zur Geltung, die bei den gegebenen Bodenabmessungen von ca. 1 m² zweckmäßig kleiner als 1/6, vorzugsweise 1/8 bis 1/12 der Seitenwandlänge beträgt. Die Seitenwandhöhe h muß jedenfalls

$\text{h < 15 w/α}$

gewählt werden, wobei α den Entformwinkel in Grad und w die Wandstärke der Seitenwand und/oder der Traglastsäule bedeuten. Die niedrige Behälterhöhe hat andererseits den Vorteil, daß die Entformschräge relativ klein sein kann, der Entformwinkel also vorteilhafterweise zwischen 0,4° und 1° gewählt werden kann.

Da andererseits auch der Wunsch nach höheren Behältern bestehen kann, wird gemäß einer bevorzugten Ausgestaltung der Erfindung vorgeschlagen, zusätzlich einen bodenlosen Behälterrahmen aus Kunststoff herzustellen, der mindestens drei, vorzugsweise vier, an Rahmenecken miteinander verbundene, eine gemeinsame umlaufende Oberkante und Unterkante bildende Seitenwände aufweist, dessen Seitenwände auf der Behälterinnenseite im Bereich der Rahmenecken und gegebenenfalls im Abstand von den Rahmenecken überstehende, im Kunststoffmaterial einstückig integrierte Traglastsäulen aufweist, deren unteres Ende bis in die Nähe der Unterkante reicht und deren obere Stirnfläche im Abstand unter der Rahmenoberkante angeordnet ist und eine Auflagefläche für einen von oben mit seinem Boden oder seiner Unterkante in das Rahmeninnere eingreifenden Behälter oder Rahmen bildet, und der eine im Bereich der Rahmenunterkante außenseitig eingeformte und nach außen offene umlaufende Stapelstufe enthält, deren Höhe etwas größer als der Abstand zwischen Rahmenoberkante und Traglastsäulenstirnfläche ist und deren Tiefe etwa der Seitenwandstärke und/oder der Dicke der an ihrem unteren Ende mit ihr verbundenen Traglastsäule entspricht, wobei der Behälterrahmen mit seiner Stapelstufe auf die Oberkante eines Behälters oder eines anderen Behälterrahmens aufgesetzt und mit diesem verbunden, vorzugsweise verklebt ist. Zur Verbesserung der Stabilität und zur starren Verbindung kann im Bereich der Traglastsäulen von innen her eine Verbindungsleiste aufgesetzt, z.B. aufgeschraubt oder aufgeklebt werden. Die Schraublöcher können dabei im Zuge der Herstellung des Rahmens eingeformt oder nachträglich eingebohrt werden. Alle Verbindungselemente, also auch die Leisten und Schrauben, werden zweckmäßig aus dem gleichen Material hergestellt, um Probleme bei der Wärmeausdehnung zu vermeiden und ein einfaches Rezyklieren zu gewährleisten.

Die bodenlosen Behälterrahmen und die Behälter können mit den gleichen Formwerkzeugen hergestellt werden, wenn für das Bodenteil ein Wechseleinsatz in Form einer an die Bodenwandstärke angepaßten Platte verwendet wird. Ein wesentlicher Vorteil dieser Bauart besteht darin, daß mit einem einzigen Werkzeug unterschiedlich hohe Behälter hergestellt werden können. Ein weiterer Vorteil besteht darin, daß die hohen Behälter, die aus relativ niedrigen Behälterelementen zusammengesetzt werden, in zusammengesetztem Zustand senkrechte Seitenwände besitzen, die lediglich innerhalb der Wand etwas gezackt strukturiert sind. Bei der Gesamtherstellung eines entsprechend hohen Behälters würden wegen der notwendigen Entformschräge keine senkrechten Seitenwände entstehen und dadurch Nutzraum und Festigkeit verlorengehen.

Gemäß einer weiteren bevorzugten Ausgestaltung der Erfindung ist im Bereich einer jeden Seitenwand mindestens eine in die Seitenwand und den Behälterboden eingeformte, auf der Behälteraußenseite zur Seite hin und nach unten randoffene, zum Behälterinneren hin geschlossene Griffmulde vorgesehen. Aus Materialersparnisgründen kann die Griffmulde durch eine von der Seitenwand und vom Behälterboden aus in das Behälterinnere überstehende Materialauswölbung gebildet sei. Der nach unten randoffenen Griffmulde kommt dabei zusätzlich die Funktion eines Rastelements und eines Aussteifungselements zu, wobei es besonders vorteilhaft ist, wenn die Griffmulden jeweils mittig zwischen zwei benachbarten Traglastsäulen angeordnet sind. Zweckmäßig weisen die Griffmulden einen nach unten offenen und sich erweiternden trapezförmigen Umriß auf, wobei die Seitenflanken der trapezförmigen Griffmulden schräg und die Oberflanke senkrecht zu den Seitenwänden ausgerichtet sein sollten.

Als besonders vorteilhaft hat es sich herausgestellt, wenn die vorstehend aufgeführten Merkmale in einem Behälter aus einem Reaktionskunststoff auf der Basis von Polydicyclopentadien verwirklicht werden. Dieser Kunststoff hat hervorragende Festigkeitseigenschaften, die dem erfindungsgemäßen Zweck in besonderem Maße entgegenkommen.

Mit den erfindungsgemäßen Maßnahmen ist es grundsätzlich auch möglich, Behälter mit unterschiedlichen, vorzugsweise halbierten Bodenabmessungen übereinanderzustapeln, wenn dafür gesorgt wird, daß die mittlere Traglastsäule als Verlängerung der Ecktraglastsäulen der kleineren Behälter dient. Da die kleineren Behälter auch kleinere Kräfte aufnehmen müssen, und durch die zusätzliche Zwischenwand eine Aussteifung erzielt wird, reichen die vorhandenen Traglastsäulen zur Abstützung aus. Die mittlere Traglastsäule muß lediglich breit genug ausgeführt werden, damit eine unmittelbare Lastübertragung über die Traglastsäulen möglich ist.

Andererseits können auch große Behälter auf kleinere gestapelt werden. Dies kann einmal dadurch erfolgen, daß zwischen die Behälter eine entsprechend geformte Abdeckplatte aufgelegt wird. Eine weitere Möglichkeit besteht darin, daß der Behälterboden eine sich zwischen zwei einander gegenüberliegenden, in den Seitenwänden mittig angeordneten Traglastsäulen erstreckende, nach unten offene, in ihrer Tiefe der Höhe der Stapelstufe entsprechende Rinne aufweisen, und daß der Behälter so auf zwei andere, dicht nebeneinander angeordnete, vorzugsweise halb so große Behälter gestapelt wird, daß er mit seiner Rinne die Oberkanten der einander zugewandten Seitenwände der anderen Behälter formschlüssig übergreift und mit seinen mittig angeordneten Traglastsäulen auf den darunter befindlichen Eck-Traglastsäulen der anderen Behälter abgestützt ist.

Nach einer vorteilhaften Weiterbildung der Erfindung ist eine Palette zur formschlüssigen Aufnahme eines Behälters oder Behälterstapels vorgesehen, wobei an der Oberfläche der Palette überstehende, sich mit den Griffmulden eines auf ihr aufsitzenden Behälters formschlüssig verzahnende Nocken angeordnet sein können. Die Nocken weisen dabei zweckmäßig eine kleinere Höhe als die Griffmulden auf, so daß auch beim untersten Behälter die bestimmungsgemäße Funktion der Griffmulden ausgenutzt werden kann. Um die Paletten als solche stapelbar zu gestalten, können an deren Unterseite sich mit den Nocken einer darunter befindlichen Palette formschlüssig verzahnende randoffene Aussparungen vorgesehen werden.

Grundsätzlich ist es auch möglich, die Palette am Behälterboden eines der Behälter einstückig anzuformen. Das bedeutet, daß die Aussparungen für einen Gabelstapler bereits am betreffenden Behälter integriert sind.

Gemäß einer weiteren vorteilhaften Weiterbildung der Erfindung ist ein Behälterdeckel vorgesehen, der mit seiner Unterseite in den Behälter eingreift und auf den Traglastsäulen aufliegt und der mindestens eine nach oben offene Mulde zum formschlüssigen Einstellen einer Palette oder eines Behälters aufweisen kann.

Weiter ist zweckmäßig ein an die Innenkontur des Behälters angepaßtes Einsatzbett vorzugsweise aus selbsttragendem Schaumkunststoff vorgesehen, das seinerseits mindestens eine an die Kontur eines Transportgegenstands angepaßte Vertiefung aufweist und unter Herstellung einer formschlüssigen Verbindung auch ohne den Behälter mit anderen Einsatzbetten stapelbar und palettierbar sein sollte.

Im folgenden wird die Erfindung anhand eines in der Zeichnung in schematischer Weise dargestellten Ausführungsbeispiels näher erläutert. Es zeigen
- Fig. 1: eine Stirnseitenansicht einer Behälteranordnung mit drei palettierten Behälterstapeln;
- Fig. 2: eine Draufsicht auf einen Behälter;
- Fig. 3: einen Schnitt entlang der Schnittlinie 3-3 der Fig. 2;
- Fig. 4: einen Schnitt entlang der Schnittlinie 4-4 der Fig. 2;
- Fig. 5: einen Schnitt entlang der Schnittlinie 5-5 der Fig. 2;
- Fig. 6: einen Schnitt entlang der Schnittlinie 6-6 der Fig. 2;
- Fig. 7: einen Ausschnitt aus Fig. 2 mit Griffmulde;
- Fig. 8: einen Schnitt entlang der Schnittlinie 8-8 der Fig. 7 mit zusätzlichem Querschnitt durch die Seitenwand im Bereich der Griffmulde;
- Fig. 9: einen Schnitt entsprechend Fig. 3 durch einen doppelt hohen Behälter;
- Fig. 10: eine Innenansicht des aufgeschnittenen doppelt hohen Behälters in Richtung der Behälterecke.

Bei der in Fig. 1 gezeigten Behälteranordnung sind drei Behälterstapel mit je acht flachen Kunststoffbehältern 12, einer Palette 14 und einem Behälterdeckel 16 übereinander gestapelt. Die übereinander gestapelten Behälter 12 greifen mit ihrem Bodenteil formschlüssig in den jeweils darunter befindlichen Behälter ein, während der unterste Behälter 12 eines jeden Stapels formschlüssig und dadurch rutschsicher auf der zugehörigen Palette 14 aufliegt. Zusätzlich greift jeder Deckel 16 in den obersten Behälter eines Stapels 10 formschlüssig ein und bildet eine nicht gezeigte Einstellmulde für die darüber befindliche Palette 14. Die Stapel- und Transportlast wird über Traglastsäulen 18,20 in den Behälterseitenwänden nach unten abgeleitet.

Wie insbesondere aus den Fig. 2, 4 und 5 zu ersehen ist, sind die Traglastsäulen 18 im Bereich der abgerundeten Ecken 22 zwischen einander benachbarten Schmalseitenwänden 24 und Breitseitenwänden 26 angeordnet, während die Traglastsäulen 20 im mittleren Bereich der einander gegenüberliegenden Breitseitenwände 26 eingeformt sind. Die Traglastsäulen 18 weisen dabei die Gestalt eines nach dem Behälterinneren durch eine ebene Begrenzungsfläche 28 begrenzten Zylindersegments auf, während die Traglastsäulen 20 im Querschnitt trapezförmig ausgebildet sind. Die Traglastsäulen 18,20 sind an ihrem unteren Ende unmittelbar mit dem Behälterboden 30 verbunden und enden an ihrer oberen Stirnfläche 32,32' in kleinem Abstand d unter der Behälteroberkante 34. Weiter weisen die Behälter an ihrer Unterkante eine umlaufende, konkave Stapelstufe 36 auf, deren Höhe geringfügig größer als der Abstand d ist und die dafür sorgt, daß die übereinander gestapelten Behälter 12 formschlüssig unter Übergreifen der jeweiligen Oberkante 34 und unter Abstützen des Bodens 30 auf den Stirnflächen 32, 32' der Traglastsäulen 18,20 des jeweils darunter befindlichen Behälters ineinandergreifen. Die Stapelstufe 36 bildet aus Materialersparnisgründen eine nach dem Behälterinneren weisende umlaufende Bodenrandstufe 40. Weiter ist aus der Schnittdarstellung in Fig. 3 zu erkennen, daß der Behälterboden 30 nur etwa die halbe Wandstärke der Seitenwände aufweist, während die Dicke der Traglastsäulen etwa der Seitenwandstärke entspricht (Fig. 4 und 5).

In den Schmalseitenwänden 24 und den Breitseitenwänden 26 befinden sich jeweils eine bzw. zwei Griffmulden 42, die sowohl nach unten als auch seitlich nach außen offen und durch eine nach dem Behälterinneren weisende Auswölbung 44 geschlossen sind. Die Auswölbungen 44 bilden zugleich eine wirksame Aussteifung der dünnwandigen Seitenwände 24,26. Wie insbesondere aus Fig. 8 zu ersehen ist, weisen die Griffmulden in der Seitenansicht einen sich nach unten erweiternden trapezförmigen Umriß auf, wobei die Seitenflanken 46 zusätzlich schräg über die zugehörigen Seitenwände nach dem Behälterinneren überstehen, während die Oberflanke 48 parallel zum Behälterboden 30 verläuft. An den Paletten 14 können zur formschlüssigen Verbindung mit dem Behälterstapel Rastnocken 50 vorgesehen werden, die sich mit den Griffaussparungen 42 des jeweils untersten Behälters 12 formschlüssig verzahnen.

Der in den Fig. 9 und 10 gezeigte Behälter ist aus zwei Teilen zusammengesetzt, einem unteren Behälter 12 und einem mit seiner Unterkante 60 auf dessen Oberkante 34 aufgesetzten und mittels einer Klebstoffschicht 62 mit diesem verklebten bodenlosen Behälterrahmen 12'. Der Behälterrahmen 12' weist im Bereich seiner Unterkante 60 eine Stapelstufe 36 und eine der Stapelstufe entsprechende umlaufende konvexe Bodenrandstufe 40 auf und ist mit seinen Traglastsäulen 18 auf den Traglastsäulen des unteren Behälters 12 abgestützt. Zur weiteren Aussteifung sind der Behälter 12 und der Behälterrahmen 12' durch innenseitig auf die Traglastsäulen 18 mittels Schrauben 64 aufgeschraubter Verbindungsleisten 66 starr verbunden. Die Verbindungsleisten 66 und die Schrauben 64 bestehen zweckmäßig aus dem gleichen Kunststoffmaterial wie der Behälter 12 und der Behälterrahmen 12'.

Aus dem unteren Teil der Fig. 9 ist zu ersehen, daß der Behälter eine Höhe h, eine Seitenwandstärke w und einen Entformwinkel α aufweist. Die Dicke der Traglastsäulen entspricht im wesentlichen der Wandstärke w. Der Entformwinkel α ist mit etwa 0,5° so klein gewählt, daß eine nahezu senkrechte Außenwand mit einer kleinen Stufe im Bereich der Klebefuge 62 entsteht.

Zusammenfassend ist folgendes festzustellen: Die Erfindung bezieht sich auf eine Behälteranordnung mit mehreren übereinander stapelbaren Behältern 12 aus Kunststoff, die einen Behälterboden 30 und vier über den Behälterboden überstehende, an abgerundeten Behälterecken 22 miteinander verbundene, eine gemeinsame umlaufende Behälteroberkante 34 bildende Seitenwände 24,26 aufweisen. Auf der Bahälterinnenseite im Bereich der Behälterecken 22 und der Seitenwände 26 sind im wesentlichen senkrecht über den Behälterboden 30 überstehende Traglastsäulen 18,20 im Kunststoffmaterial des Behälters einstückig integriert. Das untere Ende der Traglastsäulen 18,20 ist mit dem Behälterboden 30 verbunden, während die oberen Stirnflächen 32,32' im Abstand d unter der Behälteroberkante 34 angeordnet ist und eine Auflagefläche für einen weiteren, von oben mit seinem Boden 30 in das Behälterinnere eingreifenden Behälter 12 bildet. Um trotz dünnwandiger Behälterausbildung hohe Stapel- und Transportlasten aufnehmen zu können, ist diese Behälteranordnung gemäß dem kennzeichen des Anspruchs 1 ausgebildet. Das Behältermaterial besteht aus einem hochfestem Reaktionskunststoff auf der Basis Polydicyclopentadien.

## Patentansprüche

1. Behälteranordnung mit mehreren übereinander stapelbaren Behältern (12) aus Kunststoff, die einen Behälterboden (30) und mindestens drei, vorzugsweise vier über den Behälterboden (30) überstehende, an Behälterecken (22) miteinander verbundene, eine gemeinsame umlaufende Behälteroberkante (34) bildende Seitenwände (24,26) aufweisen, mit auf der Behälterinnenseite der Seitenwände im Bereich der Behälterecken (22) im wesentlichen senkrecht über den Behälterboden (30) überstehenden, im Kunststoffmaterial des Behälters einstückig integrierten Traglastsäulen (18), deren unteres Ende mit dem Behälterboden (30) verbunden ist und deren obere Stirnfläche (32) im Abstand (d) unter der Behälteroberkante (34) angeordnet ist und eine Auflagefläche für einen weiteren, von oben mit seinem Boden (30) in das Behälterinnere eingreifenden Behälter (12) bildet, **dadurch gekennzeichnet,** daß die Seitenwände (24,26) vom Boden aus nach oben mit einem Entformwinkel (α) nach außen divergieren und daß die Seitenwandhöhe h kleiner als 15 w/α ist, wobei α den Entformwinkel in Grad und w die Wandstärke der Seitenwand (24,26) und/oder der Traglastsäule (18, 20) bedeuten.

2. Behälteranordnung nach Anspruch 1, **dadurch gekennzeichnet**, daß der Entformwinkel (α) 0,4° bis 1° beträgt.

3. Behälteranordnung nach Anspruch 1 oder 2, **dadurch gekennzeichnet**, daß die Traglastsäulen (18,20) eine der Seitenwandstärke (w) entsprechende Dicke aufweisen.

4. Behälteranordnung nach einem der Ansprüche 1 bis 3, **gekennzeichnet durch** eine in den Behälterboden (30) außenseitig eingeformte und nach außen offene umlaufende Stapelstufe (36), deren Höhe etwas größer als der Abstand (d) zwischen der Behälteroberkante (34) und den Traglastsäulen-Stirnflächen (32,32') ist und deren Tiefe etwa der Seitenwandstärke entspricht.

5. Behälteranordnung Anspruch 4, **dadurch gekennzeichnet**, daß auf der Behälterinnenseite eine der Stapelstufe (36) entsprechende umlaufende konvexe Bodenrandstufe (40) angeordnet ist.

6. Behälteranordnung nach Anspruch 5, **dadurch gekennzeichnet**, daß die Traglastsäulen (18,20) eine der Tiefe der Bodenrandstufe (40) entsprechende Dicke aufweisen.

7. Behälteranordnung nach einem der Ansprüche 1 bis 6, **dadurch gekennzeichnet**, daß der Abstand (d) zwischen Behälter- bzw. Rahmenoberkante (34) und Traglastsäulen-Stirnfläche (32,32') 3 bis 8 %, vorzugsweise 5 % der Seitenwandhöhe (h) beträgt.

8. Behälteranordnung nach einem der Ansprüche 1 bis 7, **dadurch gekennzeichnet**, daß die im Eckenbereich angeordneten Traglastsäulen (18) zum Behälterinneren hin eine schräg zu den benachbarten Seitenwandflächen (24,26) ausgerichtete ebene Begrenzungsfläche (28) aufweisen.

9. Behälteranordnung nach Anspruch 8, **dadurch gekennzeichnet**, daß die im Eckenbereich angeordneten Traglastsäulen (18) ein in die zylindrisch abgerundeten Ecken eingeformtes Zylindersegment bilden.

10. Behälteranordnung nach einem der Ansprüche 1 bis 9, **dadurch gekennzeichnet**, daß auf der Behälterinnenseite mindestens einer Seitenwand (26) im Abstand von den Behälterecken (22) eine weitere, im wesentlichen senkrecht über den Behälterboden überstehende, im Kunststoffmaterial des Behälters (12) einstückig integrierte Traglastsäule (20) angeordnet ist, deren unteres Ende mit dem Behälterboden (30) verbunden ist und deren obere Stirnfläche (32') im Abstand (d) unter der Behälteroberkante (34) angeordnet ist und eine Auflagefläche für den weiteren, von oben mit seinem Boden (30) in das Behälterinnere eingreifenden Behälter (12) bildet.

11. Behälteranordnung nach Anspruch 10, **dadurch gekennzeichnet**, daß in zwei einander gegenüberliegenden Breitseitenwänden (26) des eine im wesentlichen rechteckige Grundfläche aufweisenden Behälters (12) die weiteren Traglastsäulen (20) vorzugsweise mittig angeordnet sind.

12. Behälteranordnung nach Anspruche 10 oder 11, **dadurch gekennzeichnet**, daß die im Bereich der Seitenwände (26) angeordneten weiteren Traglastsäulen (20) einen sich zum Behälterinneren hin verjüngenden trapezförmigen oder teilkreisförmigen Querschnitt aufweisen.

13. Behälteranordnung nach einem der Ansprüche 1 bis 12, **dadurch gekennzeichnet**, daß die Seitenwandstärke größer als, vorzugsweise doppelt so groß wie die Bodenwandstärke ist.

14. Behälteranordnung nach einem der Ansprüche 1 bis 13, **dadurch gekennzeichnet**, daß die Seitenwandhöhe (h) kleiner als 1/6, vorzugsweise 1/8 bis 1/12 der Seitenwandlänge ist.

15. Behälteranordnung nach einem der Ansprüche 1 bis 14, **dadurch gekennzeichnet**, daß bei einer Grundfläche von etwa 1 m² und einer Seitenwandhöhe (h) von 10 bis 20 cm die Bodenwandstärke 2 bis 4 mm und die Seitenwandstärke 4 bis 8 mm beträgt.

16. Behälteranordnung nach einem der Ansprüche 1 bis 15, **gekennzeichnet durch** einen zusätzlichen, bodenlosen Behälterrahmen (12') aus Kunststoff, bestehend aus mindestens drei, vorzugsweise vier an Rahmenecken (22) miteinander verbundenen, eine gemeinsame umlaufende Rahmenoberkante (34) und Rahmenunterkante (60) bildenden Seitenwänden (24,26), auf der Behälterinnenseite der Seitenwände (24,26) im Bereich der Rahmenecken (22) überstehenden, im Kunststoffmaterial des Behälters einstückig integrierten Traglastsäulen (18), deren unteres Ende bis in die Nähe der Unterkante reicht und deren obere Stirnfläche im Abstand (d) unter der Rahmenoberkante (34) angeordnet ist und eine Auflagefläche für einen von oben mit seinem Boden oder seiner Unterkante in das Rahmeninnere eingreifenden Behälter (12) oder Behälterrahmen (12') bildet, und einer im Bereich der Rahmenunterkante (60) außenseitig eingeformten und nach außen offenen umlaufenden Stapelstufe (36), deren Höhe etwas größer als der Abstand (d) zwischen Rahmenoberkante und Traglastsäulenstirnfläche (32) ist und deren Tiefe etwa der Seitenwandstärke (w) und/oder der Dicke der an ihrem unteren Ende mit ihr verbundenen Traglastsäulen (18) entspricht, wobei der Behälterrahmen (12') mit seiner Stapelstufe (36) auf die Oberkante (34) eines Behälters (12) oder eines anderen Behälterrahmens (12') aufgesetzt und mit diesem verbunden ist und wobei die Seitenwandhöhe (h) des Behälterrahmens (12') kleiner als 15 w/α ist, wobei α den Entformwinkel des Behälterrahmens in Grad und w die Wandstärke der Seitenwand (24,26) und/oder der Traglastsäule (18, 20) bedeuten.

17. Behälteranordnung nach Anspruch 16, **dadurch gekennzeichnet**, daß der Behälterrahmen (12') einerseits und der Behälter (12) bzw. der andere Behälterrahmen (12') andererseits im Bereich der Stapelstufe (36) miteinander verklebt sind.

18. Behälteranordnung nach Ansprüche 16 oder 17, **dadurch gekennzeichnet**, daß auf die Traglastsäulen (18,20) der miteinander zu verbindenden Behälter (12) und Behälterrahmen (12') von der Behälterinnenseite her Verbindungsleisten (66) aufgesetzt, vorzugsweise aufgeschraubt oder aufgeklebt sind.

19. Behälteranordnung nach Anspruch 18, **dadurch gekennzeichnet**, daß die Verbindungsleisten (66) und gegebenenfalls die zum Aufschrauben verwendeten Schrauben (64) aus dem gleichen Kunststoff wie der Behälter (12) und der Behälterrahmen (12') bestehen.

20. Behälteranordnung nach einem der Ansprüche 1 bis 19, **dadurch gekennzeichnet**, daß der Behälter (12) aus einem Reaktionskunststoff auf der Basis Polydicyclopentadien besteht.

## Claims

1. Container arrangement having a plurality of stackable plastic containers (12), which have a container base (30) and at least three, preferably four side walls (24, 26) projecting from the container base (30), connected to one another at container corners (22) and forming a common circumferential container top edge (34), having on the inside of the side walls of the container, in the region of the container corners (22), load-bearing columns (18) projecting substantially at right angles from the container base (30) and integrally incorporated in the plastic material of the container, of which columns the bottom end is connected to the container base (30) and the top end face (32) is disposed at a distance (d) below the container top edge (34) and forms a supporting surface for a further container (12) engaging with its base (30) from above into the container interior, **characterized in that** the side walls (24, 26) from the base up diverge outwards at a mould release angle (α), and that the side wall height h is less than 15 w/α, in which α is the mould release angle in degrees and w is the wall thickness of the side wall (24, 26) and/or of the load-bearing column (18, 20).

2. Container arrangement according to claim 1, **characterized in that** the mould release angle (α) is 0.4° to 1°.

3. Container arrangement according to claim 1 or 2, **characterized in that** the load-bearing columns (18, 20) have a thickness corresponding to the side wall thickness (w).

4. Container arrangement according to one of claims 1 to 3, **characterized by** an outwardly open, circumferential stacking shoulder (36), which is formed into the outside of the container base (30), whose height is slightly greater than the distance (d) between the container top edge (34) and the load-bearing column end faces (32, 32') and whose depth roughly corresponds to the side wall thickness.

5. Container arrangement according to claim 4, **characterized in that** a circumferential, convex base rim shoulder (40) corresponding to the stacking shoulder (36) is disposed on the inside of the container.

6. Container arrangement according to claim 5, **characterized in that** the load-bearing columns (18, 20) have a thickness corresponding to the depth of the base rim shoulder (40).

7. Container arrangement according to one of claims 1 to 6, **characterized in that** the distance (d) between container or frame top edge (34) and load-bearing column end face (32, 32') is 3 to 8%, preferably 5%, of the side wall height (h).

8. Container arrangement according to one of claims 1 to 7, **characterized in that** the load-bearing columns (18) disposed in the corner region present, towards the interior of the container, a flat boundary surface (28) aligned obliquely relative to the adjacent side wall surfaces (24, 26).

9. Container arrangement according to claim 8, **characterized in that** the load-bearing columns (18) disposed in the corner region form a cylinder segment formed into the cylindrically rounded-off corners.

10. Container arrangement according to one of claims 1 to 9, **characterized in that** disposed on the inside of at least one side wall (26) of the container, at a distance from the container corners (22) is a further load-bearing column (20), which projects substantially at right angles from the container base and is integrally incorporated in the plastic material of the container (12), of which column the bottom end is connected to the container base (30) and the top end face (32') is disposed at a distance (d) below the container top edge (34) and forms a supporting surface for the further container (12) engaging with its base (30) from above into the container interior.

11. Container arrangement according to claim 10, **characterized in that** the further load-bearing columns (20) are disposed preferably centrally in two opposing broad side walls (26) of the container (12), which has a substantially rectangular surface area.

12. Container arrangement according to claims 10 or 11, **characterized in that** the further load-bearing columns (20) disposed in the region of the side walls (26) have a cross-section in the shape of a graduated circle or a trapezium tapering towards the container interior.

13. Container arrangement according to one of claims 1 to 12, **characterized in that** the side wall thickness is greater than, preferably twice as great as, the base wall thickness.

14. Container arrangement according to one of claims 1 to 13, **characterized in that** the side wall height (h) is less than 1/6, preferably 1/8 to 1/12 of the side wall length.

15. Container arrangement according to one of claims 1 to 14, **characterized in that**, given a surface area of around 1 m² and a side wall height (h) of 10 to 20 cm, the base wall thickness is 2 to 4 mm and the side wall thickness is 4 to 8 mm.

16. Container arrangement according to one of claims 1 to 15, **characterized by** an additional, base-free container frame (12') made of plastic, comprising at least three, preferably four side walls (24, 26) which are connected to one another at frame corners (22) and form a common circumferential frame top edge (34) and frame bottom edge (60), load-bearing columns (18) which are integrally incorporated in the plastic material of the container and project at the inside of the side walls (24, 26) of the container in the region of the frame corners (22) and whose bottom end extends as far as into the vicinity of the bottom edge and whose top end face is disposed at a distance (d) below the frame top edge (34) and forms a supporting surface for a container (12) or container frame (12') engaging with its base or bottom edge from above into the frame interior, and an outwardly open, circumferential stacking shoulder (36), which is formed in the region of the frame bottom edge (60) into the outside thereof, whose height is slightly greater than the distance (d) between frame top edge and load-bearing column end face (32) and whose depth approximately corresponds to the side wall thickness (w) and/or the thickness of the load-bearing columns (18) connected to its bottom end, the container frame (12') being placed with its stacking shoulder (36) onto the top edge (34) of a container (12) or another container frame (12') and being connected thereto, and the side wall height (h) of the container frame (12') being less than 15 w/α, in which α is the mould release angle of the container frame in degrees and w is the wall thickness of the side wall (24, 26) and/or of the load-bearing column (18, 20).

17. Container arrangement according to claim 16, **characterized in that** the container frame (12'), on the one hand, and the container (12) or the other container frame (12'), on the other hand, are glued to one another in the region of the stacking shoulder (36).

18. Container arrangement according to claims 16 or 17, **characterized in that** connection strips (66) are mounted, preferably screwed or glued, from the direction of the container interior onto the load-bearing columns (18, 20) of the container (12) and container frame (12') which are to be connected to one another.

19. Container arrangement according to claim 18, **characterized in that** the connection strips (66) and possibly the screws (64) used to fasten the strips are made of the same plastic material as the container (12) and the container frame (12').

20. Container arrangement according to one of claims 1 to 19, **characterized in that** the container (12) is made of a reaction plastic based on polydicyclopentadiene.

## Revendications

1. Disposition de bacs avec plusieurs bacs (12) empilables en matière plastique qui comprennent un fond de bac (30) et au moins trois et de préférence quatre parois latérales (24, 26) qui dépassent du fond (30) du bac, sont reliées les unes aux autres dans les coins (22) du bac, et forment un bord supérieur continu (34) commun, et des colonnes porteuses (18) intégrées d'un seul tenant dans la matière plastique du bac, sur la surface intérieure des parois latérales du bac, dans la région des coins (22) du bac, qui dépassent sensiblement verticalement du fond (30) du bac, dont l'extrémité inférieure est rattachée au fond (30) du bac et dont la surface frontale supérieure (32) est disposée, à la distance d, en dessous du bord supérieur (34) du bac et forme une surface d'appui pour un autre bac (12) qui s'engage par le haut, avec son fond (30), dans l'intérieur dudit bac, **caractérisée en ce** que les parois latérales (24, 26) divergent, du fond vers le haut, vers l'extérieur avec un angle de démoulage (α), et que la hauteur h des parois latérales est inférieure à 15 w/α, α étant l'angle de démoulage en degrés et w indiquant l'épaisseur de la paroi latérale (24, 26) et/ou de la colonne porteuse (18, 20).

2. Disposition de bacs selon la revendication 1, caractérisée en ce que l'angle de démoulage (α) est de 0,4° à 1°.

3. Disposition de bacs selon l'une des revendications 1 ou 2, caractérisée en ce que les colonnes porteuses (18, 20) présentent une épaisseur qui correspond à l'épaisseur (w) des parois latérales.

4. Disposition de bacs selon l'une des revendications 1 à 3, caractérisée en ce qu'elle présente un gradin d'empilage (36) conformé extérieurement dans le fond (30) du bac, dont la hauteur est légèrement plus grande que la distance (d) entre le bord supérieur (34) du bac et les surfaces frontales (32, 32') des colonnes porteuses et dont la profondeur correspond sensiblement à l'épaisseur des parois latérales.

5. Disposition de bacs selon la revendication 4, caractérisée en ce qu'un étage périphérique convexe continu (40) du fond correspondant au gradin d'empilage (36) est prévu sur la face intérieure du bac.

6. Disposition de bacs selon la revendication 5, caractérisée en ce que les colonnes porteuses (18, 20) présentent une épaisseur correspondant à la profondeur de l'étage périphérique (40) du fond.

7. Disposition de bacs selon l'une des revendications 1 à 6, caractérisée en ce que la distance (d) entre le bord supérieur (34) du bac ou du cadre et la surface frontale (32, 32') des colonnes porteuses est de 3 à 8 %, de préférence 5 %, de la hauteur (h) des parois latérales.

8. Disposition de bacs selon l'une des revendications 1 à 7, caractérisée en ce que les colonnes porteuses (18) disposées dans la région des coins présentent une surface périphérique plane (28) orientée en oblique par rapport aux parois latérales (24, 26).

9. Disposition de bacs selon la revendication 8, caractérisée en ce que les colonnes porteuses (18) disposées dans la région des coins forment un segment cylindrique conformé dans les coins arrondis de manière cylindrique.

10. Disposition de bacs selon l'une des revendications 1 à 9, caractérisée en ce que sur la surface intérieure d'au moins une paroi latérale (26) du bac est disposée, à distance des coins (22) du bac, une autre colonne porteuse (20) dépassant sensiblement verticalement du fond du bas et intégrée d'un seul tenant dans la matière plastique du bac (12), dont l'extrémité inférieure est rattachée au fond (30) du bac et dont la surface frontale supérieure (32') est disposée à la distance (d) en dessous du bord supérieur (34) du bac et forme une surface d'appui pour l'autre bac (12) qui s'engage avec son fond (30) par le haut dans l'intérieur dudit bac.

11. Disposition de bacs selon la revendication 10, caractérisée en ce que dans deux parois latérales (26) opposées des grands côtés du bac (12) présentant une surface de base sensiblement rectangulaire, les colonnes porteuses supplémentaires (20) sont disposées de préférence dans une position médiane.

12. Disposition de bacs selon l'une des revendications 10 ou 11, caractérisée en ce que les colonnes porteuses supplémentaires (20) disposées dans la région des parois latérales (26) présentent une section transversale trapézoïdale ou en arc de cercle qui diminue vers l'intérieur du bac.

13. Disposition de bacs selon l'une des revendications 1 à 12, caractérisée en ce que l'épaisseur des parois latérales est plus grande, de préférence deux fois plus grande, que l'épaisseur de paroi du fond.

14. Disposition de bacs selon l'une des revendications 1 à 13, caractérisée en ce que la hauteur (h) des parois latérales est inférieure de 1/6, de préférence de 1/8 à 1/12, à la longueur des parois latérales.

15. Disposition de bacs selon l'une des revendications 1 à 14, caractérisée en ce que pour une surface de base d'environ 1 m² et une hauteur (h) des parois latérales de 10 à 20 cm, l'épaisseur du fond est de 2 à 4 mm et l'épaisseur des parois latérales, de 4 à 8 mm.

16. Disposition de bacs selon l'une des revendications 1 à 15, caractérisée en ce qu'elle comprend un cadre de bac supplémentaire (12') sans fond en matière plastique qui comporte au moins trois, de préférence quatre parois latérales (24, 26) reliées les unes aux autres dans les coins (22) du cadre et formant un bord supérieur (34) et un bord inférieur (60) communs continus du cadre, des colonnes porteuses (18) intégrées d'un seul tenant dans la matière plastique du bac et dépassant de la surface intérieure des parois latérales (24, 26), dans la région des coins (22) du bac, dont l'extrémité inférieure s'étend jusqu'à proximité du bord inférieur et dont la surface frontale supérieure est disposée à la distance (d) sous le bord supérieur (34) du cadre en formant une surface d'appui pour un bac (12) ou un cadre de bac (12') qui s'engage avec son fond ou avec son bord inférieur, par le haut, dans l'intérieur du cadre, et qui comporte, dans la région du bord inférieur (60) du cadre, un gradin d'empilage (36) continu conformé du côté extérieur et ouvert vers l'extérieur dont la hauteur est légèrement plus grande que la distance (d) entre le bord supérieur du cadre et la surface frontale (32) des colonnes porteuses et dont la profondeur correspond sensiblement à l'épaisseur (w) de la paroi latérale et/ou à l'épaisseur des colonnes porteuses (18) dont l'extrémité inférieure est rattachée audit gradin d'empilage, le cadre de bac (12') étant posé avec son gradin d'empilage (36) sur le bord supérieur (34) d'un bac (12) ou d'un autre cadre de bac (12') et fixé sur celui-ci, la hauteur (h) des parois latérales du cadre de bac (12') étant inférieure à 15 w/α, α désignant l'angle de démoulage du cadre de bac en degrés, et w indiquant l'épaisseur des parois latérales (24, 26) et/ou des colonnes porteuses (18, 20).

17. Disposition de bacs selon la revendication 16, caractérisée en ce que le cadre de bac (12') d'une part et le bac (12) ou l'autre cadre de bac (12') d'autre part, sont collés ensemble dans la région du gradin d'empilage (36).

18. Disposition de bacs selon l'une des revendications 16 ou 17, caractérisée en ce que des baguettes de raccordement (66) sont déposées, de préférence vissées ou collées, à partir de la surface intérieure du bac, sur les colonnes porteuses (18, 20) des bacs (12) et cadres de bac (12') à relier.

19. Disposition de bacs selon la revendication 18, caractérisée en ce que les baguettes de raccordement (66) et éventuellement les vis (64) utilisées pour le vissage, sont réalisées dans la même matière plastique que celle mise en oeuvre pour le bac (12) et les cadres de bac (12').

20. Disposition de bacs selon l'une des revendications 1 à 19, caractérisé en ce que le bac (12) est constitué d'une matière plastique de réaction à base de polydicyclopentadiène.
